# FASCICULE DE BREVET EUROPEEN

(11) **EP 3 175 098 B1**
(45) Date de publication et mention de la délivrance du brevet: **29.07.2020**
(21) Numéro de dépôt: 15736558.6
(22) Date de dépôt: 22.06.2015
(51) Int. Cl.: F01P 7/10

(54) **PILOTAGE AMELIORE D'ENTREE D'AIR COMMANDEE DE VEHICULE AUTOMOBILE**
VERBESSERTE STEUERUNG DER GESTEUERTEN LUFTAUFNAHME EINES KRAFTFAHRZEUGS
IMPROVED CONTROL OF CONTROLLED AIR INTAKE OF A MOTOR VEHICLE

(30) Priorité: 29.07.2014 FR 1457344
(43) Date de publication de la demande: 07.06.2017
(73) Titulaire: PSA Automobiles SA, 78300 Poissy (FR)
(72) Inventeur: JACQUES, Sandrine, F-92370 Chaville (FR); SABY, Marie-Pierre, F-59290 Wasquehal (FR)
(74) Mandataire: Bourguignon, Eric Pascal Jean
(86) Numéro de dépôt international: PCT/FR2015/051647
(87) Numéro de publication internationale: WO 2016/016527

(56) Documents cités:
- US-A1- 2011 120 395
- US-A1- 2012 097 464
- US-A1- 2012 100 790

## Description

L'invention concerne les véhicules automobiles et notamment le pilotage des entrées d'air pilotées dans les véhicules automobiles.

Dans le cadre des efforts effectués pour réduire les émissions de dioxyde de carbone, l'aérodynamique du véhicule a été un des paramètres optimisés. Dans ce cadre, des entrées d'air pilotées ont été ajoutées aux véhicules afin de réduire encore l'effet de traînée. Il a fallu continuer à assurer le refroidissement du sous-capot, par conséquent ces entrées d'air peuvent être fermées et ouvertes au gré des besoins. Les entrées d'air pilotées permettent donc de diminuer la traînée du véhicule en se fermant, d'aérer le sous-capot en s'ouvrant et d'assurer un style varié selon les marques, d'où également un bénéfice d'ordre commercial.

En effet ce composant présente des difficultés de pilotabilité à haute vitesse ainsi qu'en basses températures extérieures. Comme tout composant piloté, les ouvertures doivent être maîtrisées afin d'assurer un profil de mission donné. Des stratégies de surveillance de bon fonctionnement intégrées au superviseur du véhicule ont été mises en place et affinées pour alerter le client au juste nécessaire. Ces stratégies doivent être encore améliorées. Un tel pilotage est montré dans US 2012/100790.

L'invention porte sur le traitement des dysfonctionnements éventuels des entrées d'air pilotées. Ces stratégies de surveillance de ce composant doivent être compatibles de procédures après-vente ou de procédures de déblocage.

Le but de l'invention est de proposer un pilotage d'entrée d'air de ventilation de compartiment moteur lequel prenne en compte de manière plus fine les défauts de positionnement de l'entrée d'air.

Ce but est atteint selon l'invention grâce à un module de pilotage d'ouverture et de fermeture d'entrée d'air pilotées pour un moteur thermique, notamment de véhicule automobile, le module de pilotage étant configuré pour émettre une commande de positionnement d'une entrée d'air pilotée dans une position prédéterminée, tel qu'il est configuré pour prendre en compte une donnée indicatrice de l'arrivée ou non de l'entrée d'air dans la position prédéterminée, le module étant configuré pour émettre, en cas de non arrivée dans la position prédéterminée, une commande de positionnement de l'entrée d'air pilotée dans une position donnée et prendre en compte une donnée indicatrice de l'arrivée dans la position donnée, le module émettant la commande de positionnement dans la position donnée de manière répétitive en cas de non arrivée dans la position donnée , le module étant configuré pour délivrer un signal de non fonctionnement de l'entrée d'air pilotée en réponse à une non-arrivée dans ladite position donnée après un nombre d'émissions successives préétabli de la commande de positionnement dans ladite position donnée.

Avantageusement, les entrées d'air pilotées sont des entrées d'air de ventilation du compartiment moteur d'un moteur thermique et/ou des entrées d'air à l'admission d'un moteur thermique. Les entrées d'air de ventilation peuvent être pilotées en ouverture/fermetures par des volets mobiles. Les entrées d'air à l'admission sont, par exemple, les entrées d'air d'admission de recirculation de gaz d'échappement, pilotées généralement par des vannes dites EGR pour Exhaust Gas Recirculation.

Avantageusement, la position donnée est la même position que la position prédéterminée.

Avantageusement, le nombre préétabli d'émissions successives de la commande de positionnement dans ladite position donnée est compris entre 1 et 4, par exemple 2,3 ou 4, de préférence trois ou au moins trois émissions.

Avantageusement, le nombre préétabli d'émissions successives de la commande de positionnement dans ladite position donnée est choisi pour que la durée de mise en œuvre du nombre préétabli d'émissions successives ne pilote pas l'entrée d'air vers une position contraire à un besoin de ventilation du compartiment moteur.

Avantageusement, les émissions successives de la commande de positionnement dans ladite position donnée sont espacées les unes des autres d'une durée constante.

Avantageusement, le module pilote, entre chaque couple de commandes de positionnement successives dans ladite position donnée, un retour de l'entrée d'air pilotée dans une position initiale différente de ladite position donnée.

Avantageusement, le module est configuré pour émettre une commande de positionnement dans une position différente de ladite position donnée en cas de non-arrivée dans ladite position donnée après ledit nombre préétabli d'émissions successives de la commande de positionnement dans ladite position donnée.

Avantageusement, ladite position différente est une position d'ouverture de l'entrée d'air pilotée.

L'invention concerne également un véhicule automobile comprenant une entrée d'air pilotée et un tel module de pilotage.

Avantageusement, le véhicule comporte un organe de signalisation au conducteur lequel est configuré pour recevoir le signal de non fonctionnement du module de pilotage et signaler le non fonctionnement de l'entrée d'air pilotée au conducteur en cas de réception de ce signal.

D'autres caractéristiques, buts et avantages de l'invention apparaitront à la lecture de la description détaillée qui va suivre, faite en référence à la figure annexée laquelle est un organigramme représentant une chronologie de confirmation de défaut de fonctionnement d'une entrée d'air pilotée.

Selon le présent exemple de réalisation, le module de pilotage de l'entrée d'air fonctionne de la façon suivante. L'activation d'une fonction de surveillance par le module se produit ici suite à une demande d'activation. La surveillance de la pièce débute à partir du moment où la pièce est contrôlable. Des critères d'activation sont préférentiellement pris en compte par le module, lesquels sont par exemple l'apparition d'événements tels que l'activation du groupe motopropulseur, le dépassement d'un seuil de température d'air extérieur, ou encore une durée d'arrêt moteur supérieure à une durée donnée. Un nombre de tentatives échouées est également pris en compte comme énoncé ci-dessous.

Le module peut inclure ou non le superviseur du véhicule. Il effectue ici une surveillance des variables d'une partie superviseur. Il effectue ainsi une détection d'incohérence sur des évènements de vie du véhicule. Dans le cas particulier des entrées d'air pilotées, il surveille que le retour d'état respecte bien la consigne dans un temps imparti. En cas d'incohérence, et pour confirmer une défaillance avérée, le module sollicite la pièce pour essayer directement de la rendre fonctionnelle. Il effectue une tentative périodique de forcer l'ouverture de l'entrée d'air pilotée. La période dépend du circuit de commande de l'actionneur. Le nombre de tentatives reste préférentiellement limité afin de respecter le profil de mission de la pièce et notamment de respecter un besoin de ventilation du compartiment moteur.

Ainsi, une routine de commande est par exemple la suivante. Il s'agit là du cas d'un pays susceptible de grand froid, où il existe un risque d'absence de remontée de diagnostic en cas d'entrée d'air pilotée bloquée par la glace.

Trigger (déclenchement):
Outside temperature (temperature extérieure)> CAL1 (6°C)
OR (ou) Outside temperature at engine stop (à l'arrêt moteur) > CAL2 (12°C) AND duration of engine stop (et durée de l'arrêt du moteur) > CAL3 (4h).
IF (Si) (Eap_position_request (commande de position de l'entrée d'air pilotée) = 'Closed' (fermée) OR (ou) Eap_position_request = 'Opened in intermediate position 1' (ouverte en position intermédiaire 1) OR Eap_position_request = 'Opened in intermediate position 2') AND 80° < Eap_position_sensor < 100° (position indiquée par le capteur de position de l'entrée d'air pilotée comprise entre 80° et 100°)

THEN (alors) Eap_state = 'Frozen' (l'état de l'entrée d'air pilotée est établi à "gelé")

Ce principe est avantageusement repris pour les autres cas de blocage en position intermédiaire ou en position ouverte. Les conditions d'entrée du diagnostic prennent en compte le cas des volets bloqués par la glace notamment pour les pays à grand froid. En effet, dans les pays à grand froid, les entrées d'air pilotées sont très souvent bloquées par la glace. Lors d'un arrêt dans un parking, la température extérieure est supérieure à 6°C et les diagnostics pourraient relever des défauts avec allumage de voyant. L'intérêt de ce mode de réalisation est d'affiner les diagnostics et de réduire ainsi les risques de fausse détection.

Sur la figure annexée, on a représenté une telle séquence de confirmation du défaut de positionnement de l'entrée d'air pilotée. On a représenté par un premier tracé 10 l'évolution d'une mesure de position angulaire de l'entrée d'air pilotée. Une zone grisée 11 représente un secteur angulaire compris entre deux seuils 12 et 13 lequel secteur angulaire ne correspond pas à une position finale souhaitée pour l'entrée d'air pilotée.

Le tracé 20 représente l'évolution au cours du temps d'une valeur de compteur de tentatives de pilotage de l'entrée d'air vers sa position finale. L'axe des ordonnées de ce tracé indique ici le nombre de tentatives effectuées.

Le tracé 30 représente l'état au cours du temps du diagnostic de fonctionnement de l'entrée d'air pilotée. Trois états sont ici disposés en ordonnées. L'état 31 le plus bas en ordonnées est l'état nominal de l'entrée d'air pilotée. L'état 32 juste au-dessus en ordonnées est l'état bloqué par la glace, et l'état 33 le plus haut en ordonnées est l'état de défaut confirmé de l'entrée d'air pilotée.

Le tracé 40 représente l'état d'une commande de signalisation laquelle commande consiste en la mise en œuvre d'une signalisation de défaut au conducteur du véhicule, par exemple par allumage d'un voyant au tableau de bord. L'état de confirmation du défaut comporte également ici une réhabilitation laquelle consiste en un pilotage de l'entrée d'air vers une position de reconfiguration ou de sécurité, ici une position ouverte assurant la ventilation du compartiment moteur. La position basse 41 sur l'axe des ordonnées correspond à l'absence d'une telle commande de signalisation et la position haute 42 sur l'axe des ordonnées correspondant à la mise œuvre de la commande de signalisation.

En cas de commande de positionnement vers une position située au-dessus du secteur angulaire 11, on suppose ici que l'entrée d'air pilotée adopte accidentellement une position située dans le secteur angulaire 11. Le compteur de détections de mauvaises positions passe alors à la valeur 1. L'état de la surveillance passe alors à l'état 31 indiquant un état bloqué par le gel de l'entrée d'air pilotée.

Le module de pilotage procède alors à une commande de positionnement vers une position donnée, ici vers la position prédéterminée vers laquelle le positionnement a échoué la première fois. Le module de pilotage répète cette commande un nombre de fois préétabli, ici pour un nombre de tentatives de deux fois en plus de la commande initiale vers cette même position. Les tentatives de positionnement sont espacées ici d'une durée constante laquelle durée est choisie pour permettre un nombre de tentatives suffisant en une durée totale n'occasionnant pas un positionnement contraire au besoin de ventilation du compartiment moteur. Entre chacune de ces tentatives, le module pilote un retour de l'entrée d'air dans sa position initiale, afin de ne pas bloquer l'entrée d'air dans sa position non souhaitée dans le secteur angulaire 11 et afin de produire un mouvement d'aller et retour de l'entrée d'air pilotée lequel mouvement est susceptible de débloquer l'entrée d'air pilotée.

Au cours de ces tentatives, le compteur s'accroit jusqu'à la valeur 3. A l'arrivée à cette valeur égale à trois, l'état diagnostiqué de l'entrée d'air pilotée passe à la position 33 laquelle correspond au diagnostic d'état bloquée de l'entrée d'air pilotée. La commande de signalisation passe quant à elle à l'état 42 de signalisation du défaut et de repositionnement de l'entrée d'air pilotée dans un état sûr.

Cet état sûr peut correspondre aux différentes positions que peut adopter la consigne finale, telles qu'une position fermée, ouverte ou une position intermédiaire. Dans le cas des entrées d'air pilotées en particulier, l'état sûr correspond préférentiellement à une position ouverte, et ce afin d'assurer un refroidissement du sous-capot au détriment de la consommation véhicule.

La réhabilitation correspond à un relâchement de la demande d'état sûr lorsque le système revient dans un état de diagnostic sans défauts.

Le mode de réalisation décrit ici permet une surveillance de bon fonctionnement du système et permet, via une modification de code de commande, de diminuer la place occupée par les dispositifs de contrôle et de commande. Le présent dispositif prend en compte les contraintes des entrées d'air pilotées et permet de surveiller que les entrées d'air pilotées respectent bien la consigne demandée par le superviseur. Le présent dispositif est généralisable à d'autres pièces. Les conditions d'autorisation des stratégies de surveillance et leur réhabilitation pour construire la consigne finale sont notamment adaptables à d'autres types de pièces. L'invention peut s'appliquer à plusieurs systèmes organiques tels que, à titre d'exemples, entrées d'air pilotées bi-position, multi-position, mono cassette ou double cassette et permet la réduction des fausses détections.

## Revendications

1. Module de pilotage d'ouverture et de fermeture d'entrée d'air pilotées pour un moteur thermique, notamment de véhicule automobile, le module de pilotage étant configuré pour émettre une commande de positionnement (20) d'une entrée d'air pilotée dans une position prédéterminée, **caractérisé en ce que**
- les entrées d'air pilotées sont des entrées d'air de ventilation du compartiment moteur d'un moteur thermique et/ou des entrées d'air à l'admission d'un moteur thermique,
- ledit module est configuré pour prendre en compte une donnée indicatrice (10,12,13) de l'arrivée ou non de l'entrée d'air dans la position prédéterminée, le module étant configuré pour émettre, en cas de non arrivée dans la position prédéterminée, une commande de positionnement (20) de l'entrée d'air pilotée dans une position donnée et prendre en compte une donnée indicatrice de l'arrivée dans la position donnée, le module émettant la commande de positionnement (20) dans la position donnée de manière répétitive en cas de non arrivée dans la position donnée (10,12,13), le module étant configuré pour délivrer un signal de non fonctionnement (30, 40) de l'entrée d'air pilotée en réponse à une non-arrivée dans ladite position donnée (10,12,13) après un nombre d'émissions successives préétabli de la commande de positionnement (20) dans ladite position donnée,
- le nombre préétabli d'émissions successives de la commande de positionnement (20) dans ladite position donnée (10,12,13) est choisi pour que la durée de mise en œuvre du nombre préétabli d'émissions successives ne pilote pas l'entrée d'air vers une position contraire à un besoin de ventilation du compartiment moteur.

2. Module de pilotage selon la revendication précédente, **caractérisé en ce que** la position donnée (10,12,13) est la même position que la position prédéterminée (10,12,13).

3. Module de pilotage selon l'une des revendications précédentes, **caractérisé en ce que** le nombre préétabli d'émissions successives de la commande de positionnement (20) dans ladite position donnée (10,12,13) est compris entre 1 et 4.

4. Module de pilotage selon l'une des revendications précédentes, **caractérisé en ce que** les émissions successives (20) de la commande de positionnement dans ladite position donnée (10,12,13) sont espacées les unes des autres d'une durée constante.

5. Module de pilotage selon l'une des revendications précédentes, **caractérisé en ce que** le module pilote, entre chaque couple de commandes de positionnement successives (20) dans ladite position donnée (10,12,13), un retour de l'entrée d'air pilotée dans une position initiale différente de ladite position donnée.

6. Module de pilotage selon l'une des revendications précédentes, **caractérisé en ce qu'**il est configuré pour émettre une commande de positionnement (40,42) dans une position différente de ladite position donnée (10,12,13) en cas de non-arrivée (30,32) dans ladite position donnée (10,12,13) après ledit nombre préétabli (20) d'émissions successives de la commande de positionnement dans ladite position donnée (10,12,13).

7. Module de pilotage selon la revendication précédente, **caractérisé en ce que** ladite position différente (40,42) est une position d'ouverture de l'entrée d'air pilotée.

8. Véhicule automobile comprenant une entrée d'air pilotée et un module de pilotage selon l'une des revendications précédentes.

9. Véhicule automobile selon la revendication précédente, **caractérisé en ce qu'**il comporte un organe de signalisation au conducteur lequel est configuré pour recevoir le signal de non fonctionnement (30,40) du module de pilotage et signaler le non fonctionnement de l'entrée d'air pilotée au conducteur en cas de réception de ce signal (30,40).

## Patentansprüche

1. Steuermodul zum Öffnen und Schließen eines gesteuerten Lufteinlasses für eine Wärmekraftmaschine, insbesondere für ein Kraftfahrzeug, wobei das Pilotmodul so konfiguriert ist, dass es einen Positionierungsbefehl (20) für einen Lufteinlass ausgibt in einer vorgegebenen Position pilotiert, **dadurch gekennzeichnet**
- Die pilotierten Lufteinlässe sind Belüftungslufteinlässe für den Motorraum einer Wärmekraftmaschine und / oder Lufteinlässe für den Einlass einer Wärmekraftmaschine.
- Das Modul ist so konfiguriert, dass es Daten berücksichtigt, die (10, 12, 13) die Ankunft des Lufteinlasses in der vorbestimmten Position anzeigen oder nicht, wobei das Modul so konfiguriert ist, dass es sendet, wenn es nicht ankommt die vorbestimmte Position, einen Positionierungsbefehl (20) des gesteuerten Lufteinlasses in einer gegebenen Position und berücksichtigen ein Datum, das die Ankunft in der gegebenen Position anzeigt, wobei das Modul den Positionierungsbefehl (20) in ausgibt die Position, die wiederholt angegeben wird, wenn sie nicht in der angegebenen Position ankommt (10, 12, 13), wobei das Modul so konfiguriert ist, dass es als Reaktion auf ein nicht betriebsbereites Signal (30, 40) vom gesteuerten Lufteinlass liefert Nichtankunft in der gegebenen Position (10, 12, 13) nach einer vorbestimmten Anzahl aufeinanderfolgender Übertragungen der Positioniersteuerung (20) in der gegebenen Position,
- Die voreingestellte Anzahl aufeinanderfolgender Übertragungen der Positioniersteuerung (20) in der gegebenen Position (10, 12, 13) wird so gewählt, dass die Dauer der Implementierung der voreingestellten Anzahl aufeinanderfolgender Übertragungen den Eingang nicht antreibt Luft in eine Position bringen, die einer Belüftung des Motorraums entgegensteht.

2. Steuermodul nach einem der vorhergehenden Ansprüche, **dadurch gekennzeichnet, dass** die gegebene Position (10,12,13) die gleiche Position wie die vorbestimmte Position (10,12,13) ist.

3. Steuermodul nach einem der vorhergehenden Ansprüche, **dadurch gekennzeichnet, dass** die vorbestimmte Anzahl aufeinanderfolgender Übertragungen des Positionierbefehls (20) in der gegebenen Position (10, 12, 13) zwischen 1 und 4 liegt.

4. Steuermodul nach einem der vorhergehenden Ansprüche, **dadurch gekennzeichnet, dass** die aufeinanderfolgenden Übertragungen (20) des Positionierbefehls in der gegebenen Position (10, 12, 13) durch voneinander beabstandet sind konstante Dauer.

5. Steuermodul gemäß einem der vorhergehenden Ansprüche, **dadurch gekennzeichnet, dass** das Pilotmodul zwischen jedem Paar aufeinanderfolgender Positionierungsbefehle (20) in der gegebenen Position (10, 12, 13) eine Rückkehr von der Eingabe erfolgt von kontrollierter Luft in einer Ausgangsposition, die sich von der gegebenen Position unterscheidet.

6. Steuermodul gemäß einem der vorhergehenden Ansprüche, **gekennzeichnet dadurch, dass** es konfiguriert ist, um im Fall von einen Positionierungsbefehl (40, 42) an einer Position auszugeben, die sich von der gegebenen Position (10, 12, 13) unterscheidet Nichtankunft (30, 32) in der gegebenen Position (10, 12, 13) nach der voreingestellten Anzahl (20) aufeinanderfolgender Übertragungen des Positionierungsbefehls in der gegebenen Position (10, 12, 13).

7. Steuermodul gemäß dem vorhergehenden Anspruch, **gekennzeichnet dadurch, dass** die unterschiedliche Position (40, 42) eine Position zum Öffnen des pilotierten Lufteinlasses ist.

8. Kraftfahrzeug, umfassend einen gesteuerten Lufteinlass und ein Steuermodul gemäß einem der vorhergehenden Ansprüche.

9. Kraftfahrzeug nach dem vorhergehenden Anspruch, **dadurch gekennzeichnet, dass** es eine Signalisierungsvorrichtung für den Fahrer umfasst, die konfiguriert ist, um das Nichtbetriebssignal (30,40) vom Steuermodul zu empfangen und die Nichtfunktion des Eingangs zu signalisieren. Luft, die beim Empfang dieses Signals zum Leiter geleitet wird (30,40).

## Claims

1. Control module for opening and closing controlled air inlet for a heat engine, in particular for a motor vehicle, the pilot module being configured to issue a positioning command (20) for an air inlet piloted in a predetermined position, **characterized in that**
- the controlled air inlets are ventilation air inlets for the engine compartment of a heat engine and / or air inlets for the intake of a heat engine
- Said module is configured to take into account data indicative (10,12,13) of the arrival or not of the air inlet in the predetermined position, the module being configured to transmit, in the event of non arrival in the predetermined position, a positioning command (20) of the controlled air inlet in a given position and take into account a datum indicative of the arrival in the given position, the module transmitting the positioning command (20) in the position given repeatedly in the event of non-arrival in the given position (10,12,13), the module being configured to deliver a non-operating signal (30, 40) from the controlled air inlet in response to non-arrival in said given position (10,12,13) after a predetermined number of successive transmissions of the positioning control (20) in said given position,
- the preset number of successive transmissions of the positioning control (20) in said given position (10,12,13) is chosen so that the duration of implementation of the preset number of successive transmissions does not drive the input air to a position contrary to a need for ventilation of the engine compartment.

2. Control module according to one of the preceding claims, **characterized in that** the given position (10,12,13) is the same position as the predetermined position (10,12,13).

3. Control module according to one of the preceding claims, **characterized in that** the predetermined number of successive transmissions of the positioning command (20) in said given position (10,12,13) is between 1 and 4.

4. Control module according to one of the preceding claims, **characterized in that** the successive transmissions (20) of the positioning command in said given position (10,12,13) are spaced from each other by a constant duration.

5. Control module according to one of the preceding claims, **characterized in that** the pilot module, between each pair of successive positioning commands (20) in said given position (10,12,13), a return from the input of controlled air in an initial position different from said given position.

6. Control module according to one of the preceding claims, **characterized in that** it is configured to issue a positioning command (40,42) in a position different from said given position (10,12,13) in the event of non-arrival (30,32) in said given position (10,12,13) after said preset number (20) of successive transmissions of the positioning command in said given position (10,12,13).

7. Control module according to the preceding claim, **characterized in that** said different position (40,42) is a position for opening the piloted air inlet.

8. Motor vehicle comprising a controlled air inlet and a control module according to one of the preceding claims.

9. Motor vehicle according to the preceding claim, **characterized in that** it comprises a signaling device to the driver which is configured to receive the non-operating signal (30,40) from the control module and to signal the non-functioning of the input. of air piloted to the conductor upon reception of this signal (30,40).
